# EUROPÄISCHE PATENTANMELDUNG

(11) **EP 0 228 513 A1**
(43) Veröffentlichungstag der Anmeldung: **15.07.1987**
(21) Anmeldenummer: 86113751.1
(22) Anmeldetag: 03.10.1986
(51) Int. Cl.: B66B 11/06, B66B 9/02

(54) **Aufzug-Anlage**

(30) Priorität: 29.11.1985 DE 3542220
(71) Anmelder: USTO Aufzüge und Schallschutzanlagen GmbH, D-4722 Ennigerloh (DE)
(72) Erfinder: Stollberg, Ulrich, D-4722 Ennigerloh (DE)
(74) Vertreter: Meldau, Gustav, Dipl.-Ing.

(57) **Zusammenfassung**

Aufzug-Anlage zum senkrechten Transport von Personen und/oder Lasten in einem Fahrkorb, bei der neben dem Aufzugschacht der Antrieb mit Getriebe angeordnet ist. Dabei werden als Tragmittel für den Fahrkorb (2) Ketten verwendet. Diese Ketten führen einerseits von dem Antrieb oder Getriebe neben dem Aufzugschacht über obere Umlenkrollen (8 oder 14) im Aufzugschacht (1) und dann nach unten zum Fahrkorb (2). Andererseits führen die Ketten von dem Antrieb oder Getriebe neben dem Aufzugschacht über feste Umlenkrollen (7 oder 15) bzw. Umlenkrollen (14) am Fahrkorb (2) zu einer Kettenspannvorrichtung (12,13) in Form eines Gewichtes oder einer Feder.

## Beschreibung

Die Erfindung bezieht sich auf eine Aufzug-Anlage zum senkrechten Transport von Personen und/oder Lasten in einem Fahrkorb, bei der neben dem Aufzugschacht der Antrieb mit Getriebe angeordnet ist.

Bei Aufzug-Anlagen mit mechanischen Antrieben sind als Tragmittel Seile verwendet. Der Maschinenraum für den Aufzug ist über dem Aufzugschacht angeordnet.

Da über der letzten oberen Haltestelle des Fahrkorbes noch ein Schachtkopf mit über 3 Meter im Lichten vorhanden sein mß, darüber die tragende Decke liegt und darüber noch der Maschinenraum mit einer lichten Höhe von mindestens 2 Meter angeordnet ist, ergibt sich ein Maß von ca. 5,50 Meter oberhalb des Schachtes bzw. der obersten Decke des Gebäudes. Dadurch wird ein Dachausbau erforderlich, der begehbar sein muß und erheblichen zusätzlichen Aufwand erfordert. Insbesondere bei Gebäuden mit Flachdächern wird ein derartiger gesonderter Aufbau oft nicht zugelassen.

Bei hydraulisch betriebenen Aufzügen kann der Maschinenraum neben dem Aufzugschacht angeordnet werden. Bei derartigen Aufzug-Anlagen wird der Fahrkorb mittels Öldruck über einen Hubkolben direkt oder indirekt angehoben. Das Hydrauliköl wird über Druckleitungen von einer neben dem Aufzugschacht angeordneten Öldruckpumpe dem Hubzylinder des Aufzuges zugeführt.

Eine hydraulisch betriebene Aufzug-Anlage hat jedoch schwerwiegende Nachteile, die darin bestehen, daß Öl auslaufen kann und sich in der Aufzuggrube sammelt. Dadurch ist eine erhöhte Brandgefahr gegeben. Wenn die Abdichtung der Schachtgrube der Aufzug-Anlage schadhaft ist, dringt das Öl in den Erdboden ein und verursacht eine Umweltverschmutzung. Zudem sind hydraulisch betriebene Aufzug-Anlagen bezüglich der Überwachung ihrer Funktion und ihrer Sicherheit wesentlich aufwendiger als ein mechanisch betriebener Aufzug. Beispielsweise ist es erforderlich, den Stand des Fahrkorbes in jeder Etage zu überwachen und beim Absinken wieder hochzupumpen und zwar auch im Stillstand des Korbes, weil Hydraulikventile undicht sind und der Fahrkorb absackt. Weiterhin ist es erforderlich, Rohrbruchsicherungen in Hydraulik-Anlagen vorzusehen, die in Funktion treten, wenn der Öldruck nachläßt.

Auch der Energieverbrauch einer hydraulisch betriebenen Aufzugs-Anlage ist wesentlich höher als bei mechanisch angetriebenen Aufzugs-Anlagen, weil beispielsweise der Wirkungsgrad bei hydraulischen Antrieben ungünstiger ist. Üblicherweise erfordert eine hydraulische Aufzugs-Anlage einen etwa 3-fach so hohen elektrischen Anschlußwert wie eine vergleichbare mechanische Aufzugs-Anlage. Bei mechanischen Aufzugs-Anlagen, die als Tragmittel Seile verwenden, wird das Gewicht des Fahrkorbes und die halbe Nutzlast durch ein Gegengewicht ausgeglichen.

Hier setzt der Gedanke der Erfindung ein, nach der eine Aufzugs-Anlage der gattungsgemäßen Art dadurch gekennzeichnet ist, daß als Tragmittel für den Fahrkorb Ketten, beispielsweise Rollen- oder Flyerketten verwendet sind, die von einem Umlenk- und Antriebsrad 4 am neben dem Aufzugsschacht angeordneten Antrieb oder Getriebe einerseits über obere Umlenkrollen im Aufzugschacht zum Fahrkorb, andererseits über feste Umlenkrollen bzw. Umlenkrollen am Fahrkorb zu einer Kettenspannvorrichtung geführt sind. Da durch die Verwendung von Ketten zum Antrieb des Fahrkorbes und zur Verbindung mit der Spannvorrichtung ein schlupfloser Lauf über Antriebsrad und Umlenkrollen sichergestellt ist, kann der Maschinenraum neben dem Schacht der Aufzugsanlage angeordnet sein, so daß die Probleme bezüglich der Höhe des Aufzugschachtes entfallen. Im übrigen beträgt der Energiebedarf eines derartigen Antriebes etwa 1/3 des Energiebedarfs einer hydraulischen Anlage. Da bei mechanischen Aufzugs-Anlagen mit Seilbetrieb die Forderung besteht, daß die Durchmesser von Seilumlenkrollen das 40-fache der Seildurchmesser betragen, hat beispielsweise bei einem Seildurchmesser von 12 mm eine Umlenkrolle schon einen Durchmesser von etwa 50 cm. Eine Verringerung des Schachtes nach oben ist daher bei derartigen seilbetriebenen Aufzugs-Anlagen nicht zu vermeiden, auch dann wenn der Maschinenraum neben dem Schacht angeordnet ist.

Kettenumlenkrollen können im Aufzugschacht und beispielsweise auch unter dem Fahrkorb angeordnet werden.

Besondere Ausführungen einer Aufzug-Anlage nach derErfindung sind in ihren Merkmalen in den Unteransprüchen angegeben und werden nachstehend anhand von Ausführungsbeispielen mit Bezug auf die Zeichnungen näher erläutert. In den Zeichnungen zeigen
Fig. 1 und 2 jeweils eine Aufzugs-Anlage mit einfacher Kettenführung und an den Ketten aufgehängtem Fahrkorb mit unterschiedlicher Aufhängung der Kettenspannvorrichtung.
Fig. 3 und 4 eine Aufzug-Anlage mit einem Fahrkorb, der an Kettenumlenkrollen über seinen Dach aufgehängt ist, ebenfalls mit unterschiedlichen Kettenspannvorrichtungen.
Fig. 5 und 6 eine Aufzug-Anlage mit einem Fahrkorb, der auf Umlenkrollen unter seinem Boden aufgehängt ist, ebenfalls mit unterschiedlichen Ausführungen von Kettenspannvorrichtungen.

Nach Fig. 1 ist in einem Schacht 1 ein Fahrkorb 2 geführt. Neben dem Schacht ist der Maschinenraum 3 angeordnet, in dem der Antrieb mit dem Kettenantriebsrad 4 untergebracht ist. Von dem Antriebsrad 4 führt ein Kettenzug 18 über eine obere Umlenkrolle 6 senkrecht im Schacht 1 hoch zu Umlenkrollen 8 im obersten Teil des Schachtes 1. Es handelt sich dabei um einen Kettenzug, der aus zwei parallel geführten Ketten besteht. Die Umlenkrollen 8 sind den beiden einander gegenüberliegenden Seiten des Fahrkorbes 2 zugeordnet und von dort führt der Kettenzug 18 zu Aufhängepunkten 20 am Fahrkorb.

Der Kettenzug 18 umschlingt das Antriebsrad 4 und ist von dort als Kettenzug 19 zu einer unteren Umlenkrolle 5 im Schacht 1 nach unten zu einer über dem Boden des Schachtes angeordneten Umlenkrolle 7 geführt und von dort wieder senkrecht nach oben. Der Kettenzug 19 ist über eine Spannfeder 12 in der Nähe des Bodens des Fahrkorbes 2 an diesem befestigt.

Bei dem Ausführungsbeispiel nach der Fig. 2 ist der Fahrkorb 2 in gleicher Weise wie bei dem vorher beschriebenen Ausführungsbeispiel an zwei parallel laufenden Kettenzügen 18 aufgehängt. Der den Kettenzug 18 über das Antriebsrad 4 hinaus fortsetzende Kettenzug 19 ist über die untere Umlenkrolle 5 senkrecht im Schacht hochgeführt zu einer oberen Umlenkrolle 15, die unmittelbar unterhalb der oberen Umlenkrollen 8 des Kettenzuges 18 angeordnet ist. Von dort ist der Kettenzug 19 nach unten geführt und es hängt daran ein Gewicht 13 als Kettenspannvorrichtung.

Bei dem Ausführungsbeispiel nach der Fig. 3 ist wie vorbeschrieben der Maschinenraum 3 neben dem Schacht 1 angeordnet. Ein Kettenzug 18 führt von dem Antriebsrad 4 über eine obere Umlenkrolle 6 in den Schacht und von dort senkrecht nach oben zu Umlenkrollen 8, die unmittelbar unterhalb des oberen Schachtendes angeordnet sind. Von dort führt der Kettenzug 18 zu Umlenkrollen 16, die über dem Dach des Fahrkorbes 2 an einander gegenüberliegenden Seiten angeordnet sind, der Kettenzug 18 wird also zwischen diesen beiden Umlenkrollen 16 parallel zum Dach geführt. Auf der dem Umlenkrollen 8 im Schacht gegenüberliegenden Seite ist der Kettenzug 18 an einem Festpunkt 11 im Schacht festgelegt.

Der über das Antriebsrad 4 den Kettenzug 18 fortsetzende Kettenzug 19 ist über eine untere Umlenkrolle 5 senkrecht im Schacht hochgeführt zu einer Umlenkrolle 14, die mit dem Fahrkorb 2 verbunden ist. Von dort aus führt der Kettenzug 19 zum Boden des Schachtes, wo er an einem Festpunkt 9 mittels einer Feder 12 festliegt, die die Kettenspannvorrichtung bildet.

Bei dem Ausführungsbeispiel nach der Fig. 4 ist der Fahrkorb 2 in gleicher Weise wie bei dem vorher beschriebenen Ausführungsbeispiel an Umlenkrollen 16 an dem Kettenzug 18 aufgehängt.

Der den Kettenzug 18 über das Antriebsrad 4 fortsetzende Kettenzug 19 ist über eine untere Umlenkrolle 5 im Schacht senkrecht hochgeführt zu einer oberen Umlenkrolle 15, von dort wieder senkrecht heruntergeführt über eine Umlenkrolle 15,an der ein Gewicht 13 als Kettenspannvorrichtung hängt. Von der Umlenkrolle 15 an dem Gewicht 13 ist der Kettenzug 19 wieder hochgeführt zu einem Festpunkt 10, der unmittelbar neben der oberen Umlenkrolle 15 des Kettenzuges 19 liegt.

Bei dem Ausführungsbeispiel nach der Fig. 5 besteht der Unterschied der Aufhängung des Fahrkorbes 2 darin, daß der Kettenzug 18 über obere Umlenkrollen 14 geführt ist und sodann über Umlenkrollen 17 die unter dem Boden des Fahrkorbes angeordnet sind und zwar aufeinander gegenüberliegenden Seiten, so daß der Kettenzug 18 unterhalb des Bodens des Fahrkorbes 2 zu diesem parallel geführt ist. Der Kettenzug 18 ist dann an einem Festpunkt 11 im Schacht 1 festgelegt.

Der den Kettenzug 18 über das Antriebsrad hinaus fortsetzende Kettenzug 19 ist über eine untere Umlenkrolle 5 im Schacht senkrecht hochgeführt zu einer Umlenkrolle 15, die mit dem Fahrkorb 2 verbunden ist und von dort führt der Kettenzug 19 senkrecht nach unten und ist am Boden des Schachtes 1 an einem Festpunkt 9 mittels einer Spannfeder 12 festgelegt, wobei diese Spannfeder 12 als Kettenspannvorrichtung dient.

Das Ausführungsbeispiel nach der Fig. 6 unterscheidet sich von dem Ausführungsbeispiel nach der Fig. 5 lediglich durch die Ausbildung der Kettenspannvorrichtung. Der Fahrkorb 2 ist in gleicher Weise auf unter seinem Boden angeordneten Kettenumlenkrollen 17 aufgehängt.

Der zum Fahrkorb 2 führende Kettenzug 18 ist über das Antriebsrad 4 als Kettenzug 19 fortgesetzt zu einer Umlenkrolle 5, an der der Kettenzug 19 senkrecht im Schacht hochgeführt ist zu einer oberen Umlenkrolle 15, die unterhalb der Umlenkrollen 14 im Schacht gelagert ist. Von der Umlenkrolle 15 führt der Kettenzug 19 im Schacht herunter bis zu einer Umlenkrolle 15, an der das Gewicht 13 als Kettenspannvorrichtung hängt. Von der Umlenkrolle 15 des Gewichtes führt der Kettenzug 19 im Schacht wieder senkrecht hoch bis zu einem Festpunkt 10, der unmittelbar neben der oberen Umlenkrolle 15 des Kettenzuges 19 im Schacht angeordnet ist.

Wie aus der Beschreibung der Ausführungsbeispiele nach der Erfindung ersichtlich, ist eine Kombination jeder der dargestellten Aufhängungen des Fahrkorbes mit irgendeiner Ausführung der Kettenspannvorrichtungen möglich!

## Patentansprüche

1. Aufzug-Anlage zum senkrechten Transport von Personen und/oder Lasten in einem Fahrkorb, bei der neben dem Aufzugschacht der Antrieb mit Getriebe angeordnet ist, dadurch gekennzeichnet, daß als Tragmittel für den Fahrkorb (2) Ketten, beispielsweise Rollen- oder Flyerketten verwendet sind, die von einem Umlenk- und Antriebsrad (4) am neben dem Aufzugschacht angeordneten Antrieb oder Getriebe einerseits über obere Umlenkrollen (8 oder 14) im Aufzugschacht (1) zum Fahrkorb (2), andererseits über feste Umlenkrollen (7 oder 15) bzw. Umlenkrollen (14) am Fahrkorb (2) zu einer Kettenspannvorrichtung (12,13) geführt sind.

2. Aufzug-Anlage nach Anspruch 1, dadurch gekennzeichnet, daß die Kettenspannvorrichtung in Form einer Feder (12) am Fahrkorb (2) angeordnet ist und die davor liegenden Umlenkrollen (7, 5) dieses Kettenzuges (19) im untersten Teil des Schachtes und etwa auf gleicher Höhe mit dem vom Antriebsrad (4) zunächst etwa waagerecht verlaufenden Kettenzug liegen.

3. Aufzug-Anlage nach Anspruch 1, dadurch gekennzeichnet, daß die Kettenspannvorrichtung in Form eines hängenden Gewichtes (13) an einem Kettenzug (19) hängt, der über eine obere Umlenkrolle (15) im Schacht (1) und eine etwa auf gleicher Höhe mit dem Antriebsrad (4) gelagerte Umlenkrolle (5) zu diesem Antriebsrad (4) führt.

4. Aufzug-Anlage nach Anspruch 1, dadurch gekennzeichnet, daß die Kettenspannvorrichtung in Form einer Feder (12) am Schachtboden (9) angeordnet ist und von dort ein Kettenzug (19) über eine Umlenkrolle (14) am Fahrkorb (2) und eine etwa auf gleicher Höhe mit dem Antriebsrad (4) gelagerte Umlenkrolle (5) zu diesem Antriebsrad (4) geführt ist.

5. Aufzug-Anlage nach Anspruch 1, dadurch gekennzeichnet, daß die Kettenspannvorrichtung in Form eines hängenden Gewichtes (13) an einem Kettenzug (19) hängt, der von einem Festpunkt (10) im oberen Teil des Schachtes (1) zum Gewicht (13) führt, von dort zu einer Umlenkrolle (15) im oberen Teil des Schachtes (1) und von dort zu einer etwa auf gleicher Höhe mit dem Antriebsrad (4) gelagerte Umlenkrolle (5) zu diesem Antriebsrad (4) führt.

6. Aufzug-Anlage nach Anspruch 1 und einem der vorstehenden Ansprüche, dadurch gekennzeichnet, daß der Fahrkorb (2) an zwei parallel laufenden Kettenzügen (18) aufgehängt ist, die über obere, einander gegenüberliegenden Seiten des Fahrkorbes (2) zugeordnete Umlenkrollen (8) zu Umlenkrollen (6) etwa auf gleicher Höhe mit der Oberseite des Antriebsrades (4) und zu diesem fuhren.

7. Aufzug-Anlage nach Anspruch 1 und einem der vorstehenden Ansprüche 2 bis 5, dadurch gekennzeichnet, daß beiderseits am Fahrkorb (2) Umlenkrollen (16 oder 17) angeordnet sind, von denen der den Fahrkorb bewegende Kettenzug (18) einerseits zu einem Festpunkt (11) im oberen Schachtende, andererseits über auf gleicher Höhe mit dem Festpunkt liegenden Umlenkrollen (14) und über weitere Umlenkrollen (6) etwa auf gleicher Höhe mit der Oberseite des Antriebsrades (4) und zu diesem geführt ist.

8. Aufzug-Anlage nach Anspruch 7, dadurch gekennzeichnet, daß die Umlenkrollen (16) am Fahrkorb (2) über dessen Dach angeordnet sind.

9. Aufzug-Anlage nach Anspruch 7, dadurch gekennzeichnet, daß die Umlenkrollen (17) am Fahrkorb (2) unter dessen Boden angeordnet sind.
